# EUROPÄISCHE PATENTSCHRIFT

(11) **EP 0 168 685 B1**
(45) Veröffentlichungstag und Bekanntmachung des Hinweises auf die Patenterteilung: **16.03.1988**
(21) Anmeldenummer: 85107888.1
(22) Anmeldetag: 26.06.1985
(51) Int. Cl.: B08B 3/02, E04B 5/52

(54) **Reinigungsgerät**
Cleaning device
Dispositif de nettoyage

(30) Priorität: 27.06.1984 DE 8419223 U
(43) Veröffentlichungstag der Anmeldung: 22.01.1986
(73) Patentinhaber: Paul Gutermuth KG Luft- und Klimatechnik, D-6456 Langenselbold (DE)
(72) Erfinder: Gutermuth, Paul, D-6456 Langenselbold (DE); Oetjen, Heinrich, D-6454 Bruchköbel (DE)
(74) Vertreter: Stoffregen, Hans-Herbert, Dr. Dipl.-Phys. Patentanwalt

(56) Entgegenhaltungen:
- DE-A- 3 145 548
- DE-B- 2 414 573
- FR-A- 2 365 010

## Beschreibung

Die Erfindung bezieht sich auf ein Reinigungsgerät für Deckenelemente mit deren Seitenränder aufnehmenden Rinnen.

In der EP-A1-7922 oder EP-A1-59 768 werden Unterdecken zur Abschirmung tragender Decken von Räumen wie gewerblichen Küchen, Schlachthäusern oder ähnlichem beschrieben, die tragende Decken gegen zum Beispiel aufsteigende Dampfschwaden und den Niederschlag darin enthaltener Stoffe abschirmen. Dabei bestehen die Unterdecken aus Deckenelementen, die eine die Bildung von Kondensat begünstigende Oberfläche aufweisen und mit ihren Seitenrändern in einer Auffangrinne unter Einhaltung eines Abstandes zu den Wänden der Auffangrinne und zum Seitenrand des jeweils benachbarten Deckenelementes aufgenommen sind. Die einzelnen Auffangrinnen, auch als Sammelrinnen bezeichnet, münden in eine Hauptsammelrinne, von der das Kondensat zum Beispiel in die Kanalisation geleitet wird.

Das von den Deckenelementen in die Sammelrinnen bzw. Hauptsammelrinnen abfließende Kondensat fließt zwar aufgrund eines in den Rinnen vorhandenen Gefälles normalerweise gut ab, jedoch ist es von Zeit zu Zeit erforderlich, die Rinnen zu säubern, um eine gleichbleibend gute Funktion der Unterdecke zu gewährleisten.

Das Reinigen erfolgt vorzugsweise mit einer Reinigungsflüssigkeit, die von einer Sprühlanze in den Bereich zwischen die im Abstand zueinander angeordneten Randbereiche von Deckenelementen und Auffangrinnen abgegeben wird. Bei einem freihändigen Führen der Sprühlanze ist nun immer wieder festzustellen, daß Reinigungsflüssigkeit unkontrolliert auf den darunter befindlichen Bereich gelangt. Dies sollte insbesondere im Bereich von Kocheinrichtungen allein aus hygienischen Gründen vermieden werden.

Aufgabe der vorliegenden Erfindung ist es, ein Reinigungsgerät der eingangs genannten Art derart auszubilden, daß problemlos Deckenelemente und Rinnen gereinigt werden können, ohne daß die Reinigungsflüssigkeit unkontrolliert abgegeben werden kann. Ferner soll die Möglichkeit geschaffen werden, die in unterschiedlichen Höhen angeordneten Sammelrinnen bzw. Hauptsammelrinnen durchgehend zu reinigen, ohne daß im Überlappungsbereich das Reinigungsgerät einer anderen Führung bedarf. Auch soll sichergestellt sein, daß das Reinigungsgerät auch von ungeübtem Personal bedient werden kann, ohne daß die Gefahr besteht, daß eine nicht vollständige Säuberung der Elemente erfolgt.

Die Aufgabe wird erfindungsgemäß dadurch gelöst, daß das Reinigungsgerät zumindest eine Düse, über die Reinigungsfluide abgebbar sind, und zumindest jeweils einen zu jeder Seite Rinnen sich erstreckenden Abschnitt aufweist, von denen zumindest einer verschwenkbar und arretierbar ist, und daß von jedem Abschnitt des Reinigungsgerätes zumindest ein an und entlang der Rinne sich abstützendes und führendes Führungselement ausgeht. Vorzugsweise sind beide Abschnitte schwenkbar ausgebildet. Durch die erfindungsgemäße Lehre wird ein Reinigungsgerät zur Verfügung gestellt, das gezielt an der Rinne entlanggeführt wird, ohne daß sich eine pendelnde Bewegung ergibt, da die vorzugsweise als Drehelemente wie Räder ausgebildeten Führungselemente eine sichere Führung des Reinigungsgerätes entlang der Rinne gewährleisten. Um sicherzustellen, daß der Abstand zwischen dem Reinigungsgerät und den Deckenelementen bei Wechselwirkung von jenem mit der Rinne fest eingehalten wird, wirken jeweils zwei Führungselemente eines Abschnitts derart mit Bereichen der Rinne zusammen, daß ausschließlich eine Bewegung in Rinnenlängsrichtung erfolgen kann. Zu diesem Zweck wird vorzugsweise ein Führungselement an dem freien oberen Rand der Rinne und ein anderes Abstützelement an einem unteren Vorsprung oder an einer unteren Kante abgestützt, so daß keine Querbewegung, und gegebenenfalls noch nicht einmal eine vertikale Bewegung des Reinigungsgerätes möglich ist.

Zu diesem Zweck können die als Führungsräder oder Führungsrollen ausgebildeten Führungselemente Stufen aufweisen, die mit korrespondierenden Abschnitten der Rinne wechselwirken.

Um ein einfaches Einhängen des Reinigungsgerätes an eine Rinne zu ermöglichen, ist der Drehpunkt des bzw. der verschwenkbaren Abschnitte in bezug auf seinen Schwerpunkt in Richtung zur Rinne hin versetzt. Demzufolge sind die Abschnitte, die vorzugsweise aus einen Winkel zueinander beschreibenden flächigen Abschnitten bestehen, bestrebt, von der Rinne wegzuschwenken. Dieser Bewegung wirkt nun ein von einer Feder beaufschlagtes Element entgegen, das derart mit den Abschnitten zusammenwirkt, daß diese in Richtung der Rinne verschwenkt und die Führungselemente an der Rinne anliegen können. Dadurch wird die Rinne von den Führungselementen des Reinigungsgerätes aufgenommen. In dieser Stellung erfolgt eine Selbstverriegelung, wodurch ein unkontrolliertes Auseinanderklappen der flächigen Abschnitte nicht mehr möglich ist. Sodann kann das Reinigungsgerät entlang der Rinne bewegt werden, um über vorzugsweise mehrere Düsen die Reinigung der Deckenelemente bzw. der Rinne vorzunehmen.

Da das Reinigungsgerät über die Führungselemente einen fest-definierten Abstand zu den Deckenelementen und der Rinne einnimmt, ist dadurch gewährleistet, daß die Reinigung im gewünschten Umfang erfolgt, ohne daß Reinigungsflüssigkeit unkontrolliert herabtropfen kann oder ähnliches.

In weiterer Ausgestaltung der Erfindung gehen zumindest Abschnitte von einem Basiselement aus, das als eine Auffangwanne für Reinigungsflüssigkeit ausgebildet sein kann. Von dem Basiselement können auch die federnd gelagerten Düsen ausgehen, die ihrerseits gegenüber den Deckenelementen abstützbar sind. Dadurch ist eine zusätzliche Sicherung gegeben, daß die Düsen den erforderlichen definierten Abstand zu den zu reinigenden Abschnitten der Unterdecke einnehmen. Die Düsen selbst können lösbar bzw. austauschbar von dem Basiselement ausgehen. Dies ist erforderlich, wenn anstelle der Sammelrinnen die Hauptsammelrinne und umgekehrt gereinigt werden sollen. Auch ist es dadurch möglich, daß die Hauptsammelrinne durchgehend gereinigt werden kann, ohne daß eine Behinderung durch die Einzelsammelrinnen erfolgt.

In weiterer hervorzuhebender Ausgestaltung der Erfindung ist das Basiselement auf der der Rinne abgewandten Seite, also der Unterseite über eine kugelgelenkartige Verbindung mit einer Handhabe wie Stiel verbunden, um so vom Bodenbereich eine Reinigung vornehmen zu können. Dabei kann das Basiselement an der Unterseite eine Hülse umfassende Aufnahmeeinrichtung aufweisen, in die eine von dem Stiel ausgehende Öse eingreift, wobei die Hülse wahlweise die Öse aufnimmt. Bei dieser einfachen Konstruktion ist der Vorteil gegeben, daß beim Einhängen des Reinigungsgerätes eine quasi starre Verbindung zwischen dem Stiel und dem Reinigungskopf erfolgt, so daß problemlos die Führungselemente mit den zuzuordnenden Bereichen der Rinne wechselwirken können. Sobald der Reinigungskopf eingehängt ist, kann sodann die Öse aus der Hülse genommen werden, so daß zwischen dem Stiel und dem Basiselement eine gelenkige Verbindung besteht.

Um die Öse und damit den Stiel nicht unkontrolliert von dem Basiselement entfernen zu können, wird die Hülse bei der gelenkigen Verbindung zum Basiselement von einem hakenförmigen Abschnitt der Aufnahmeeinrichtung aufgenommen, der eine Öffnung aufweist, durch die die Öse nur dann geführt werden kann, wenn sie horizontal, also senkrecht zu der Hülsenlängsachse durch die Öffnung verschoben wird.

Schließlich kann nach einem weiteren Vorschlag der Erfindung von dem Basiselement eine Abstreifeinrichtung wie zum Beispiel Pinsel ausgehen, um gegebenenfalls an der Unterseite der Rinne vorhandene Tropfen abstreifen zu können.

Auch besteht die Möglichkeit, das Reinigungsgerät motorgetrieben auszubilden, d. h., daß das die Teilabschnitte aufweisende Basiselement der Rinne mittels eines Antriebs bewegt wird. Zusätzlich kann das Reinigungsgerät Endschalter aufweisen, damit beim Erreichen eines Endes einer Rinne eine Bewegungsumkehr erfolgt.

Weitere Einzelheiten, Vorteile und Merkmale der Erfindung ergeben sich nicht nur aus den Ansprüchen, sondern auch aus dem der Zeichnung zu entnehmenden bevorzugten Ausführungsbeispiel.

Es zeigen:
Fig. 1 einen Längsschnitt eines erfindungsgemäßen Reinigungsgerätes, das mit der Rinne einer Unterdecke zusammenwirkt,
Fig. 2 eine Detaildarstellung.eines Teils des Reinigungsgerätes nach Fig. 1 und
Fig. 3 eine Schnittdarstellung entlang der Linie A-A in Fig. 1.

In Fig. 1 ist in Schnittdarstellung ein Reinigungsgerät 10 dargestellt, das aus einem Reinigungskopf 12 und einem nicht näher dargestellten Stiel mit Öse 14 besteht. Der Kopf 12 umfaßt ein Basiselement 16, von dem im Ausführungsbeispiel zwei verschwenkbare Abschnitte 18, 20 und ein über eine Feder 22 beaufschlagtes Element 24 ausgehen, das mit den Abschnitten 18 und 20 zusammenwirkt. Diese selbst bestehen aus zwei einen Winkel beschreibenden Schenkeln 26, 28 bzw. 30 und 32 und sind im wesentlichen flächig ausgebildet. Im Bereich der sich schneidenden Schenkel 26, 28 bzw. 30 und 32 erstrecken sich in Richtung des Basiselementes 16 von den Schenkeln 26 bzw. 30 Teilabschnitte 34 bzw. 36, die ihrerseits dann mit den äußere Enden 38 bzw. 41 des Elementes 24 zusammenwirken, wenn - wie nachstehend näher beschrieben wird - die Abschnitte 18,20 an einer Rinne 40 einer eine tragende Decke abschirmenden Unterdecke anliegen, in die ihrerseits die freien Endabschnitte 42, 44 von Deckenelementen 46,48 beabstandet eingreifen.

Das Element 24, das zwei zusammen in etwa eine V-Form bildende Abschnitte 50, 52 aufweist, umfaßt am Schnittpunkt der Schenkel 50, 52 ein stabförmiges Element 54, das von der Feder 22 umfaßt wird und das Basiselement 16 durchsetzt, um so von der Unterseite 56 erfaßt zu werden. Von der Unterseite 56 des Basiselementes 16 geht ferner eine Aufnahmeeinrichtung 58 aus, die eine Hülse 60 umfaßt, in die die Öse 14 wahlweise eingreifen kann. Wird die Öse 14 in die Hülse 16 hineingeschoben (gestrichelte Darstellung in Fig. 2), so ist erkennbar bei starrer Verbindung mit dem nicht dargestellten, Stiel eine Verschwenkbarkeit zwischen diesem und dem Kopf 12 der Reinigungseinrichtung 10 nicht mehr möglich. Wird dagegen die Öse 14 aus der Hülse 60 herausgezogen, so ist eine freie Beweglichkeit zwischen dem Kopf 12 und dem Stiel möglich, die wie eine kugelgelenkartige Verbindung wirkt.

In diesem Fall bewegt sich die Öse 14 in einem hakenartigen Abschnitt 62 der Aufnahmeeinrichtung 58, der eine Öffnung 64 zu der Hülse 60 freigibt, durch die die Öse 14 dann herausgezogen werden kann, wenn sie sich in einer horizontalen Lage befindet. Dadurch ist sichergestellt, daß bei einer üblichen Bewegung des Stiels ein unkontrolliertes Herausrutschen aus der Aufnahmeeinrichtung 58 nicht möglich ist.

Damit das Reinigungsgerät 10 die Rinne 40 und die Deckenelemente 46 und 48 im gewünschten Umfang reinigen kann, gehen vorzugsweise von dem Basiselement 16 Düsenanordnungen aus, von denen die Düsenköpfe 66 und 68 schematisch dargestellt sind. Diese müssen während der Reinigung einen definierten Abstand zu den Deckenelementen 46 und 48 bzw. zu der Rinne 40 aufweisen. Dies wird zum einen dadurch erreicht, daß von den Abschnitten 18, 20 Führungselemente 70, 72, 74, 76 ausgehen, die ihrerseits mit der Rinne 40 in einem Umfang zusammenwirken, daß nur eine Bewegung des Reinigungsgerätes 10 in Richtung der Längsachse der Rinne 40 möglich ist.

Zu diesem Zweck wirken die als Rollen ausgebildeten Führungselemente 70, 72, 74, 76 mit symmetrisch zur Mittelachse 78 der Rinne 40 vorhandenen Vorsprüngen 80, 82 bzw. 84,86 zusammen, die vorzugsweise die oberen Ränder 80, 82 bzw. die unteren Kanten 84, 86 der Rinne 40 bilden. Dabei können die Führungselemente oder -rollen 70, 72, 74, 76 derart ausgebildet sein, daß ein teilweises umfassen der entsprechenden Abschnitte 80, 82, 84, 86 gegeben ist, so daß weder eine pendelnde Bewegung, noch eine vertikale Verschiebung des Reinigungskopfes 12 und damit des gesamten Reinigungsgerätes 10 möglich ist.

Um nun die Führungselemente 70, 72, 74, 76 an zugeordneten Bereichen der Rinne 40 abstützen zu lassen, sind die Abschnitte 18, 20 um Achsen 88,90 verschwenkbar, die in bezug auf den Schwerpunkt der Abschnitte 18, 20 in Richtung der Rinnenmitte versetzt sind. Daraus ergibt sich, daß die Abschnitte 18, 20 normalerweise bestrebt sind, nach außen wegzukippen, also von der Rinne 40 sich zu entfernen. Dieser Bewegung wirkt nun das mit der Feder 22 zusammenwirkende Element 24 mit seinen Enden 38 und 41 entgegen. Diese gleiten entlang der Schenkel 28, 32 der Abschnitte 18 und 20 in Richtung der Rinne 40 und bewegen somit die Abschnitte 18, 20 mit den Führungselementen 70, 72, 74, 76 zu der Rinne 40 hin. Dabei ist dann eine Selbstverriegelung gegeben, wenn sich die Enden 38 und 40 zwischen den Schenkeln bzw. -abschnitten 32, 36 bzw. 28, 34 befinden.

Soll nun das Reinigungsgerät 10 bzw. der Kopf 12 an die Rinne 40 gehängt werden, so muß zunächst der Zapfen 54 entgegen der Federkraft 52 von der Rinne 40 zum Beispiel über ein nicht dargestelltes Zugelement bewegt werden. In diesem Fall klappen die Abschnitte 18, 20 nach außen weg. Befindet sich der Kopf 12 dann im Bereich der Rinne 40, so wird der Zapfen 54 losgelassen, so daß aufgrund der Federkraft 52 die Schenkel 50, 52 des Elementes 24 entlang der Schenkel 28, 32 der Teilabschnitte 18 bis zur Selbstverriegelung gleiten. In diesem Fall greifen die Führungselemente 70, 72, 74, 76 in die zugeordneten Bereiche 80, 82, 84, 86 der Rinne 40 ein, so daß das Reinigungsgerät 10 nur noch entlang der Rinne 40 verschiebbar ist. Während dieses Einhängevorgangs befindet sich selbstverständlich die Öse 14 in der Hülse 60, so daß ein kontrolliertes Führen des Kopfes 12 vom Boden aus möglich isi.

Ergänzend sei erwähnt, daß die Düsen federgelagert und im Bereich der Köpfe 66, 68 rein schematisch dargestellte weitere Abstandselemente 92, 94 aufweisen können, um somit zusätzlich einen wohldefinierten Abstand zwischen Düsenkopf 66, 68 und den zugeordneten Deckenelementen 46 und 48 zu gewährleisten; denn durch die Federlagerung erfahren die Düsenköpfe 66, 68 eine Krafteinwirkung in Richtung der Deckenelemente 46,48.

Schließlich kann das Basiselement 16 als Auffangwanne für möglicherweise herabtropfende Reinigungsflüssigkeit ausgebildet sein. Auch kann von dem Basiselement 16 eine Abstreifeinrichtung vorzugsweise in Form eines Pinsels ausgehen, der entlang der Unterseite der Rinne 40 bewegbar ist, um dort vorhandene Tropfen abstreifen zu können.

## Patentansprüche

1. Reinigungsgerät (10) für Deckenelemente (46,48) mit deren Seitenränder (42, 44) aufnehmenden Rinnen (40),
dadurch gekennzeichnet
daß das Reinigungsgerät (10) zumindest eine Düse (66, 68), über die Reinigungsfluide abgebbar sind, und zumindest jeweils einen zu jeder Seite der Rinne (40) sich erstreckenden Abschnitt (18, 20) aufweist, von denen zumindest einer verschwenkbar und arretierbar ist, und daß von jedem Abschnitt (18, 20) des Reinigungsgerätes zumindest ein an und entlang der Rinne (40) sich abstützendes und führendes Führungselement (70, 72, 74, 76) ausgeht.

2. Reinigungsgerät nach Anspruch 1,
dadurch gekennzeichnet,
daß die Führungselemente (70, 72, 74, 76) an symmetrisch zur Mittelachse (78) der Rinne (40) liegenden Bereichen (82, 84; 80, 86) abstützbar sind.

3. Reinigungsgerät nach Anspruch 1,
dadurch gekennzeichnet,
daß ein Führungselement (70, 74) an einem freien oberen Rand (80, 82) der Rinne (40) abstützbar ist.

4. Reinigungsgerät nach Anspruch 1 und/oder Anspruch 3,
dadurch gekennzeichnet,
daß jeweils Führungselemente (70, 72; 74, 76) an jeder Seite der Rinne (40) an Rändern (82, 84, 86, 80) oder Vorsprüngen der Rinne (40) abstützbar sind.

5. Reinigungsgerät nach Anspruch 1,
dadurch gekennzeichnet,
daß das Führungselement (70, 72, 74, 76) vorzugsweise ein Rad ist.

6. Reinigungsgerät nach Anspruch 1,
dadurch gekennzeichnet,
daß der Drehpunkt des verschwenkbaren Abschnitts (18, 20) in bezug auf seinen Schwerpunkt in Richtung zur Mittelachse (78) der Rinne (40) hin versetzt ist.

7. Reinigungsgerät zumindest nach Anspruch 1,
dadurch gekennzeichnet,
daß der verschwenkbare Abschnitt (18, 20) über eine in Richtung der Rinne (40) vorzugsweise federbeaufschlagte Arretierung (24) anhebbar ist und von diesem dann selbstverriegelnd haltbar ist, wenn die Führungselemente (70, 72, 74, 76) an der Rinne (40) abgestützt sind.

8. Reinigungsgerät nach Anspruch 1,
dadurch gekennzeichnet,
daß die Düse (66, 68) federnd gelagert und gegenüber dem zugeordneten Deckenelement (46, 48) abgestützt ist.

9. Reinigungsgerät nach Anspruch 1,
dadurch gekennzeichnet,
daß zumindest die Abschnitte (18, 20) von einem Basiselement (16) des Reinigungsgerätes (10) ausgehen, das auf der der Rinne (40) abgewandten Seite (56) (Unterseite) über eine kugelgelenkartige Verbindung (14, 58) mit einer Handhabe wie Stiel verbunden ist.

10. Reinigungsgerät nach Anspruch 9,
dadurch gekennzeichnet,
daß das Basiselement (16) an der Unterseite (56) eine eine Hülse (60) umfassende Aufnahmeeinrichtung (58) aufweist, in die eine von der Handhabe ausgehende Öse (14) eingreift, wobei die Hülse wahlweise die Öse aufnimmt.

11. Reinigungsgerät nach Anspruch 10,
dadurch gekennzeichnet,
daß die Aufnahmeeinrichtung (58) unterhalb der Hülse (60) einen hakenförmigen Abschnitt (62) aufweist, innerhalb dessen die Öse (14) frei bewegbar ist.

12. Reinigungsgerät nach zumindest Anspruch 1,
dadurch gekennzeichnet,
daß das Basiselement (16) eine Auffangwanne für die Reinigungsfluide ist.

13. Reinigungsgerät nach zumindest Anspruch 1,
dadurch gekennzeichnet,
daß von dem Basiselement (16) eine in Richtung der Rinne (40) sich erstreckende Abstreifeinrichtung ausgeht.

14. Reinigungsgerät nach Anspruch 1,
dadurch gekennzeichnet,
daß das Reinigungsgerät (10) motorgetrieben ausgebildet ist und zur Bewegungsumkehr Endschalter aufweist.

## Claims

1. Cleaning appliance (10) for ceiling elements (46, 48) with channels (40) receiving the side edges (42,44) of said ceiling elements, characterized in that the cleaning appliance (10) has at least one nozzle (66, 68), by which the cleaning fluids can be dispensed, and in each case at least one section (18, 20) extending on either side of the channels (40), of which sections at least one can be swivelled and arrested, and in that from each section (18, 20) of the cleaning appliance there runs at least one guide element (70, 72, 74, 76), supported and-providing guidance on an along the channel (40)..

2. Cleaning appliance according to Claim 1, characterized in that the guide elements (70, 72, 74, 76) can be supported on regions (82, 84; 80, 86) symmetrical to the centre axis (78) of the channel (40).

3. Cleaning appliance according to Claim 1, characterized in that a guide element (70, 74) can be supported on a free upper edge (80, 82) of the channel (40).

4. Cleaning appliance according to Claim 1 and/or Claim 3, characterized in that in each case guide elements (70, 72; 74, 76) can be supported on each side of the channel (40) on edges (82, 84, 86,80) or projections of the channel (40).

5. Cleaning appliance according to Claim 1, characterized in that the guide element (70, 72, 74, 76) is preferably a wheel.

6. Cleaning appliance according to Claim 1, characterized in that the pivot point of the swivelling section (18, 20) is offset with respect to its centre of gravity in the direction towards the centre axis (78) of the channel (40).

7. Cleaning appliance at least according to Claim 1, characterized in that the swivelling section (18, 20) can be lifted over an arresting mechanism (24), which is preferably springloaded in the direction of the channel (40) and can then be held self-lockingly by said arresting mechanism if the guide elements (70, 72, 74, 76) are supported on the channel (40).

8. Cleaning appliance according to Claim 1, characterized in that the nozzle (66, 68) is spring- mounted and supported with respect to the assigned ceiling element (46, 48).

9. Cleaning appliance according to Claim 1, characterized in that at least the sections (18, 20) run out from a base element (16) of the cleaning appliance (10), which element is connected on the side (56) away from the channel (40) (underside) to a handle, such as a shaft, via a balljoint-like connection (14, 58).

10. Cleaning appliance according to Claim 9, characterized in that the base element (16) has on the underside (56) a receiving fixture (58) comprising a sleeve (60), into which fixture an eyelet (14) running out from the handle, engages, the sleeve optionally receiving the eyelet.

11. Cleaning appliance according to Claim 10, characterized in that the receiving fixture (58) has underneath the sleeve (60) a hook-shaped section (62), within which the eyelet (14) is freely moveable.

12. Cleaning appliance according to at least Claim 1, characterized in that the base element (16) is a collecting tray for the cleaning fluids.

13. Cleaning appliance according to at least Claim 1, characterized in that, from the base element (16), there runs a wiping device extending in the direction of the channel (40).

14. Cleaning appliance according to Claim 1, characterized in that the cleaning appliance (10) is designed to be motor-driven and has limit switches for movement reversal.

## Revendications

1. Dispositif de nettoyage (10) pour éléments de plafond (46,48) à gouttières (40) recevant leurs bords latéraux (42,44), caractérisé en ce que le dispositif de nettoyage (10) comporte au moins une buse (66, 68) par laquelle peuvent être délivrés des fluides de nettoyage, et au moins un segment (18, 20) s'étendant respectivement de chaque côté de la gouttière (40), au moins un de ces segments pouvant pivoter et être bloqué, et en ce que, de chaque segment (18, 20) de l'appareil de nettoyage part au moins un élément de guidage (70, 72, 74, 76) prenant appui et glissant sur et le long de la gouttière (40).

2. Dispositif de nettoyage selon la revendication 1, caractérisé en ce que les éléments de guidage (70, 72, 74, 76) peuvent prendre appui sur des zones (82, 84; 80, 86) situées symétriquement par rapport à l'axe médian (78) de la gouttière (40).

3. Dispositif de nettoyage selon a revendication 1, caractérisé en ce qu'un élément de guidage (70, 74) peut prendre appui sur un brevet supérieur libre (80, 82) de la gouttière (40).

4. Dispositif de nettoyage selon la revendication 1 et/ou la revendication 3, caractérisé en ce que les éléments de guidage (70, 72; 74; 76) peuvent respectivement prende appui de chaque côté de la gouttière (40) sur des bords (82, 84, 86, 80) ou des saillies de la gouttière (40).

5. Dispositif de nettoyage selon la revendication 1, caractérisé en ce que l'élément de guidage (70, 72, 74, 76) est de préference une roue.

6. Dispositif de nettoyage selon la revendication 1, caractérisé en ce que le centre de rotation du segment pivotant (18, 20) est décalé par rapport à son centre de gravité, en direction de l'axe médian (78) de la gouttière (40).

7. Dispositif de nettoyage au moins selon la revendication 1, caractérisé en ce que le segment pivotant (18, 20) peut être soulevé par un dispositif d'arrêt (24), de préférence mû par ressort, en direction de la gouttière (40) et peut alors être maintenu en autoblocage par celui-ci, lorsque les éléments de guidage (70, 72, 74, 76) prennent appui sur la gouttière (40).

8. Dispositif de nettoyage selon la revendication 1, caractérisé en ce que la buse (66, 68) est montée sur ressort et soutenue par rapport à l'élément de plafond (46, 48) respectif.

9. Dispositif de nettoyage selon la revendication 1, caractérisé en ce qu'au moins les segments (18,20) partent d'un élément de base (16) de l'appareil de nettoyage (10), élément de base qui est raccordé à un élément de prise, tel qu'un manche, par un assemblage à rotule (14, 58) sur la face opposée (56) (face inférieure) à la gouttière (40).

10. Dispositif de nettoyage selon la revendication 9, caractérisé en ce que l'élément de base (16) présente a la face inférieure (56) un dispoitif de réception (58) comprenant un manchon (60) dans lequel pénètre un anneau (14) partant de l'élément de prise, le manchon recevant facultativement l'anneau.

11. Dispositif de nettoyage selon la revendication 10, caractérisé en ce que le dispositif de réception (58) comporte au-dessous du manchon (60) un segment en forme de crochet (62), à l'intérieur duquel l'anneau (14) est librement amovible.

12. Dispositif de nettoyage selon la reverdication 1, caractérisé en ce que l'élément de base (16) est une cuve de réception pour les fluides de nettoyage.

13. Dispositif de nettoyage selon au moins la revendication 1, caractérisé en ce que de l'élément de base (16) part un dispositif racleur s'étendant en direction de la gouttière (40).

14. Dispositif de nettoyage selon la revendication 1, caractérisé en ce que l'appareil de nettoyage (10) est prévu pour être entraîné par un moteur et présente un interrupteur pour le renversement du mouvement.
